# FASCICULE DE BREVET EUROPEEN

(11) **EP 2 602 405 B1**
(45) Date de publication et mention de la délivrance du brevet: **03.09.2014**
(21) Numéro de dépôt: 12193718.9
(22) Date de dépôt: 22.11.2012
(51) Int. Cl.: E04H 12/22

(54) **Ensemble de plot de fondation à visser pour constructions extérieures légères**
Verschraubbare Fundamentpfahlkit für Leichtkonstruktionen im Außenbereich
Screwable foundation pad kit for light outdoor constructions

(30) Priorité: 06.12.2011 FR 1161245
(43) Date de publication de la demande: 12.06.2013
(73) Titulaire: GMT + 1 Sprl, 1300 Wavre (BE)
(72) Inventeur: Fischbach, Walter, 25000 Besancon (FR)
(74) Mandataire: Brungard, Yves Francois

(56) Documents cités:
- EP-A2- 2 256 251
- DE-A1- 19 836 370
- DE-B3-102007 048 582
- DE-U1-202004 003 022
- GB-A- 2 449 912
- US-A- 3 823 785
- US-B1- 6 363 685

## Description

La présente invention concerne un ensemble de plot de fondation à visser, pour construction extérieure légère, du type comportant une partie conique dont la paroi externe comporte un filetage hélicoïdal permettant son vissage dans le sol.

Il pourra s'agir de chalets, d'abris de jardins, etc.

Des plots de ce type sont connus par les documents GB 2 449 912, qui montre le préambule de la revendication 1, et DE 198 36370. Ils sont constitués par un corps métallique ou en matière plastique, destiné à être vissé dans le sol et recevant, à sa partie supérieure, un élément tel que poteau, mât, panneau photovoltaïque, etc.

Mais ces dispositifs ne permettent pas la mise à niveau des éléments qu'ils supportent.

Sont connus par ailleurs des dispositifs constitués de plots réglables à poser sur un support solide, par exemple une dalle en béton, à réaliser par un professionnel du domaine, et induisant forcément des contraintes et un coût. Cette mise en oeuvre est de plus lourde et fastidieuse.

La présente invention a pour but de remédier à l'ensemble de ces inconvénients en proposant un ensemble de plot de fixation associant des moyens de fixation au sol par plot avec des moyens de réglage du produit à fixer.

A cet effet, l'invention concerne un ensemble de plot de fondation à visser, pour construction extérieure légère, du type comportant une partie conique dont la paroi externe comporte un filetage hélicoïdal permettant son vissage dans le sol, tel que ledit ensemble comprend un plot et un élément de support, où :
- ledit plot est formé d'une première partie inférieure conique creuse filetée extérieurement, constituant une zone de forage, se prolongeant par une partie supérieure cylindrique également creuse, constituant une zone de stabilisation, ladite partie cylindrique supérieure étant filetée intérieurement, selon un pas plus fin apte à recevoir
- ledit élément de support réglable, constitué par un corps cylindrique creux fileté extérieurement, de hauteur prédéterminée et surmonté d'une embase de fixation constituée par une plateforme, de dimensions appropriées, réalisée de manière monobloc à la partie supérieure de son corps cylindrique fileté, perpendiculairement à son axe, de manière à être monté par vissage dans la partie cylindrique supérieure filetée intérieurement du plot et à y être réglé en hauteur par vissage ou dévissage, en fonction des niveaux des différents éléments en présence, caractérisé en ce que les deux zones présentent un filet hélicoïdal externe continu, de diamètres différents mais de même pas,
et en ce que ledit ensemble comprend une bague de blocage, ladite bague de blocage étant filetée intérieurement, selon le même diamètre et le même pas que l'élément de support réglable, pour être engagée initialement, avant montage, sur ledit élément, de manière à s'interposer en serrage entre celui-ci et le sommet du plot, après réglage définitif en hauteur.

La présente invention concerne également cet ensemble de plot avec les caractéristiques additionnelles qui ressortiront au cours de la description qui va suivre, et qui devront être considérées en combinaison avec les caractéristiques de la revendication 1 isolément ou selon toutes leurs combinaisons techniques possibles.

Cette description donnée à titre d'exemple non limitatif, fera mieux comprendre comment l'invention peut être réalisée en référence aux dessins annexés sur lesquels :
La figure 1 est une vue en perspective de tous les éléments constitutifs destinés à la mise en oeuvre de l'ensemble de plot de fondation selon l'invention.
La figure 2 est une vue en perspective éclatée de l'ensemble de plot, dont les éléments sont représentés dans l'ordre de montage.
La figure 3 est une vue en coupe axiale de la perspective éclatée selon la figure 2.
La figure 4 est une vue en coupe du plot, en cours de vissage dans le sol à l'aide d'un outil approprié.
La figure 5 est une vue en coupe du plot, après vissage définitif dans le sol et montage de ses accessoires de réglage, constituant l'ensemble.

Le plot 1 globalement désigné sur les figures comporte une première partie inférieure conique creuse 2 filetée extérieurement, constituant une zone de forage, se prolongeant par une partie supérieure cylindrique 3 également creuse, constituant une zone de stabilisation, les deux zones 2,3 présentant un filet hélicoïdal externe 4 continu, de diamètres différents mais de même pas, ladite partie cylindrique supérieure 3 étant également filetée 5 intérieurement, selon un pas plus fin apte à recevoir un élément de support réglable 6, constitué par un corps cylindrique creux 7 fileté extérieurement 8, de hauteur « H » prédéterminée et surmonté d'une embase de fixation 9 de la construction, de manière à être monté par vissage dans la partie cylindrique supérieure 3 filetée 5 intérieurement du plot 1 et à y être réglé en hauteur par vissage ou dévissage, en fonction des niveaux des différents éléments en présence.

De plus, l'ensemble comporte, outre le plot 1, une bague de blocage 10 filetée 11 intérieurement, selon le même diamètre et le même pas que l'élément de support réglable 6, pour être engagée initialement, avant montage, sur ledit élément 6, de manière à s'interposer en serrage entre celui-ci 6 et le sommet 12 du plot 1, après réglage définitif en hauteur « H ».

Le bord périphérique d'extrémité 12 de sa partie supérieure cylindrique 3 forme une collerette 13 constituant une prise d'appui de la bague de blocage 10.

La bague de blocage 10 comporte des ailettes radiales 14 s'étendant à partir de sa périphérie externe, de manière à faciliter sa préhension et augmenter la force de serrage d'un opérateur.

Selon une autre caractéristique de l'invention, l'embase de fixation 9 de l'élément de support réglable 6 de la construction est constituée par une plateforme 15, de dimensions appropriées, réalisée de manière monobloc à la partie supérieure de son corps cylindrique fileté 8, perpendiculairement à son axe.

Selon le présent exemple, la plateforme 15 constituant l'embase de fixation 9 de l'élément de supporte réglable 6 comporte un rebord latéral 16 formant cornière.

La plateforme 15 constituant l'embase de fixation 9 de l'élément de support réglable 6 comporte une pluralité de lumières 17, réalisées dans des sens différents et destinées au passage de vis de fixation de la construction.

Selon une autre caractéristique de l'invention, la partie conique inférieure 2 du plot 1 est percée d'au moins un trou 18 permettant l'introduction de l'eau dans le plot 1 en terrain humide, pour favoriser la décompression de celui-ci et lui donner une meilleure stabilité dans le temps.

De plus, un prolongateur ou rehausse 19 est interposé entre ledit plot 1 et l'élément de support réglable 6, constitué d'une partie d'extrémité filetée externe 20, selon le diamètre et le pas de filetage interne 5 de la partie cylindrique supérieure 3 du plot 1, et d'une partie d'extrémité interne filetée 21, selon le diamètre et le pas du filetage externe 8 de l'élément de support réglable 6.

Ce prolongateur ou rehausse 19 est fileté extérieurement à sa partie inférieure 20, sa partie supérieure 22 ne l'étant pas pour former une butée 23 de fin de vissage maximum, et se prolonge par une collerette périphérique 24 destinée à coopérer avec la bague de blocage 10.

Le plot 1 comporte des moyens internes d'entrainement en rotation pour permettre son vissage dans le sol.

Ces moyens internes d'entrainement en rotation sont constitués par au moins une ailette radiale 25, s'étendant axialement sur la paroi interne du fond de son cône d'extrémité 2, ladite ailette 25 étant apte à coopérer en rotation avec une pièce d'entrainement formant tournevis 26, rapportée de façon amovible à l'intérieur du cône 2 et comportant au moins une rainure 27 correspondant à l'ailette 25 du cône 2, dans laquelle rainure 27 elle s'engage, ladite pièce d'entrainement ou tournevis 26 comportant à sa partie supérieure un manchon fileté 28 destiné au vissage d'un outil externe 30, du type tarière, destiné à l'entrainement en rotation du tournevis 26, et conséquemment du plot 1, par un opérateur agissant hors sol.

Préférentiellement, la pièce d'entrainement ou tournevis 26 est une pièce de révolution, comportant six rainures 27 réalisées selon des génératrices équidistantes de celui-ci et aptes à coopérer avec autant d'ailettes internes correspondantes 25 du cône d'extrémité 2 du plot 1.

Avantageusement, le plot 1 est obtenu par moulage d'une matière plastique, telle que du polypropylène.

Il en est de même en ce qui concerne la bague de blocage 10, l'embase de fixation 6, le prolongateur ou rehausse 19 et le tournevis 26.

La mise en oeuvre de l'ensemble de plot de fondation s'effectue de la manière suivante :
- pré-perçage du sol, éventuellement, à l'aide d'une tarière traditionnelle, selon un diamètre inférieur à celui du plot 1,
- engagement du plot 1 dans le pré-perçage ou directement dans le sol,
- engagement manuel du plot 1,
- mise en place de la pièce d'entrainement ou tournevis 26 au fond du plot 1, en prise avec ses ailettes 25,
- introduction de l'outil 30, type tarière, dans le plot 1 jusqu'à venir en prise avec l'extrémité 28 du tournevis,
- vissage du plot 1 par un opérateur jusqu'au raz du sol,
- vissage de la bague de blocage 10 sur l'élément support 6,
- vissage de l'élément support 6 dans le plot 1,
- réglage en hauteur de l'élément support 6,
- vissage et immobilisation de la bague de blocage 10,
- positionnement de la construction,
- immobilisation définitive de la construction par rapport à l'embase de fixation réglable 19 de l'élément de support 6, par l'intermédiaire de vis traversant ses lumières 17.

## Revendications

1. Ensemble de plot de fondation à visser, pour construction extérieure légère, du type comportant une partie conique dont la paroi externe comporte un filetage hélicoïdal permettant son vissage dans le sol, tel que ledit ensemble comprend un plot et un élément de support, où :
- ledit plot (1) est formé d'une première partie inférieure conique creuse (2) filetée extérieurement, constituant une zone de forage, se prolongeant par une partie supérieure cylindrique (3) également creuse, constituant une zone de stabilisation, ladite partie cylindrique supérieure (3) étant filetée (5) intérieurement, selon un pas plus fin apte à recevoir
- ledit élément de support réglable (6), constitué par un corps cylindrique creux (7) fileté extérieurement (8), de hauteur (H) prédéterminée et surmonté d'une embase de fixation (9) constituée par une plateforme (15), de dimensions appropriées, réalisée de manière monobloc à la partie supérieure de son corps cylindrique fileté (8), perpendiculairement à son axe, de manière à être monté par vissage dans la partie cylindrique supérieure (3) filetée (5) intérieurement du plot (1) et à y être réglé en hauteur par vissage ou dévissage, en fonction des niveaux des différents éléments en présence,
**caractérisé en ce que** les deux zones (2,3) présentent un filet hélicoïdal externe (4) continu, de diamètres différents mais de même pas,
et **en ce que** ledit ensemble comprend une bague de blocage, ladite bague de blocage (10) étant filetée (11) intérieurement, selon le même diamètre et le même pas que l'élément de support réglable (6), pour être engagée initialement, avant montage, sur ledit élément (6), de manière à s'interposer en serrage entre celui-ci (6) et le sommet (12) du plot (1), après réglage définitif en hauteur (H).

2. Ensemble de plot de fondation selon la revendication 1, **caractérisé en ce que** le bord périphérique d'extrémité (12) de sa partie supérieure cylindrique (3) forme une collerette (13) constituant une prise d'appui de la bague de blocage (10).

3. Ensemble de plot de fondation selon l'une des revendications 1 ou 2, **caractérisé en ce que** sa bague de blocage (10) comporte des ailettes radiales (14) s'étendant à partir de sa périphérie externe, de manière à faciliter sa préhension et augmenter la force de serrage d'un opérateur.

4. Ensemble de plot de fondation selon la revendication 1, **caractérisé en ce que** la plateforme (15) constituant l'embase de fixation (9) de l'élément de supporte réglable (6) comporte un rebord latéral (16) formant cornière.

5. Ensemble de plot de fondation selon la revendication 1, **caractérisé en ce que** la plateforme (15) constituant l'embase de fixation (9) de l'élément de support réglable (6) comporte une pluralité de lumières (17), réalisées dans des sens différents et destinées au passage de vis de fixation de la construction.

6. Ensemble de plot de fondation selon l'une des revendications 1 à 5, **caractérisé en ce que** sa partie conique inférieure (2) est percée d'au moins un trou (18) permettant l'introduction de l'eau dans le plot (1) en terrain humide, pour favoriser la décompression de celui-ci et lui donner une meilleure stabilité dans le temps.

7. Ensemble de plot de fondation selon l'une des revendications 1 à 6, **caractérisé en ce qu'**un prolongateur ou rehausse (19) est interposé entre ledit plot (1) et l'élément de support réglable (6), constitué d'une partie d'extrémité filetée externe (20), selon le diamètre et le pas de filetage interne (5) de la partie cylindrique supérieure (3) du plot (1), et d'une partie d'extrémité interne filetée (21), selon le diamètre et le pas du filetage externe (8) de l'élément de support réglable (6).

8. Ensemble de plot de fondation selon la revendication 7, **caractérisé en ce que** ledit prolongateur ou rehausse (19) est fileté extérieurement à sa partie inférieure (20), sa partie supérieure (22) ne l'étant pas pour former une butée (23) de fin de vissage maximum, et se prolonge par une collerette périphérique (24) destinée à coopérer avec la bague de blocage (10).

9. Ensemble de plot de fondation selon l'une des revendications 1 à 8, **caractérisé en ce qu'il** comporte des moyens internes d'entrainement en rotation pour permettre son vissage dans le sol.

10. Ensemble de plot de fondation selon la revendication 9, **caractérisé en ce que** ses moyens internes d'entrainement en rotation sont constitués par au moins une ailette radiale (25), s'étendant axialement sur la paroi interne du fond de son cône d'extrémité (2), ladite ailette (25) étant apte à coopérer en rotation avec une pièce d'entrainement formant tournevis (26), rapportée de façon amovible à l'intérieur du cône (2) et comportant au moins une rainure (27) correspondant à l'ailette (25) du cône (2), dans laquelle rainure (27) elle s'engage, ladite pièce d'entrainement ou tournevis (26) comportant à sa partie supérieure un manchon fileté (28) destiné au vissage d'un outil externe (30), du type tarière, destiné à l'entrainement en rotation du tournevis (26), et conséquemment du plot (1), par un opérateur agissant hors sol.

11. Ensemble de plot de fondation selon la revendication 10, **caractérisé en ce que** la pièce d'entrainement ou tournevis (26) est une pièce de révolution, comportant six rainures (27) réalisées selon des génératrices équidistantes de celui-ci et aptes à coopérer avec autant d'ailettes internes correspondantes (25) du cône d'extrémité (2) du plot (1).

12. Ensemble de plot de fondation selon l'une des revendications 1 à 11, **caractérisé en ce qu'il** est obtenu par moulage d'une matière plastique, telle que du polypropylène.

## Patentansprüche

1. Verschraubbares Kit eines Fundamentpfahls für Leichtkonstruktionen im Außenbereich der Bauart, die einen konischen Abschnitt aufweist, dessen Außenwand ein spiralförmiges Gewinde aufweist, das seine Verschraubung in den Boden erlaubt, wobei das Kit einen Pfahl und ein Stützelement umfasst, wobei:
- der Pfahl (1) von einem ersten hohlen konischen unteren Teil (2) mit Außengewinde gebildet wird, der eine Bohrzone bildet, der sich durch einen ebenfalls hohlen zylindrischen oberen Abschnitt (3) verlängert, der eine Stabilisierungszone darstellt, wobei der obere zylindrische Abschnitt (3) ein Innengewinde (5) mit einer kleineren Steigung aufweist, das imstande ist, aufzunehmen
- das einstellbare Stützelement (6), das von einem hohlen zylindrischen Körper (7) mit Außengewinde (8) in vorbestimmter Höhe (H) mit einer obigen Befestigungsbasis (9) gebildet wird, die von einer Plattform (15) in geeigneter Größe gebildet wird, die am oberen Teil seines zylindrischen Körpers mit Gewinde (8) lotrecht zu seiner Achse in Einblockart realisiert ist, um im oberen zylindrischen Abschnitt (3) mit Innengewinde (5) des Pfahls (1) verschraubbar zu sein und dort durch Einschrauben oder Ausschrauben in Abhängigkeit von den Ebenen der verschiedenen anwesenden Elemente höhenregulierbar zu sein,
**dadurch gekennzeichnet, dass** die zwei Zonen (2, 3) ein kontinuierliches spiralförmiges Außengewinde (4) mit unterschiedlichen Durchmessern, aber derselben Steigung aufweisen,
und dass das Kit einen Blockierring umfasst, wobei der Blockierring (10) ein Innengewinde (11) gemäß demselben Durchmesser und derselben Steigung wie das einstellbare Stützelement (6) aufweist, um anfänglich vor der Montage auf das Element (6) aufgesetzt zu sein, so dass es nach definitiver Höheneinstellung (H) gespannt zwischen diesem (6) und der Spitze (12) des Pfahls (1) zwischengestellt ist.

2. Kit eines Fundamentpfahls nach Anspruch 1, **dadurch gekennzeichnet, dass** der umlaufende Endrand (12) seines zylindrischen oberen Abschnitts (3) einen Kragen (13) bildet, der für den Blockierring (10) eine Abstützung bildet.

3. Kit eines Fundamentpfahls nach einem der Ansprüche 1 oder 2, **dadurch gekennzeichnet, dass** sein Blockierring (10) radiale Flügel (14) aufweist, die sich ab seinem externen Umfang erstrecken, um seinen Griff zu erleichtern und die Spannkraft eines Bedieners zu erhöhen.

4. Kit eines Fundamentpfahls nach Anspruch 1, **dadurch gekennzeichnet, dass** die Plattform (15), die die Befestigungsbasis (9) des einstellbaren Stützelements (6) bildet, eine seitliche Kante (16) aufweist, die ein Winkelprofil bildet.

5. Kit eines Fundamentpfahls nach Anspruch 1, **dadurch gekennzeichnet, dass** die für das einstellbare Stützelement (6) die Befestigungsbasis (9) bildende Plattform (15) eine Vielzahl von Schlitzen (17) aufweist, die in verschiedenen Richtungen ausgeführt sind und für den Durchgang von Befestigungsschrauben der Konstruktion bestimmt sind.

6. Kit eines Fundamentpfahls nach einem der Ansprüche 1 bis 5, **dadurch gekennzeichnet, dass** sein unterer konischer Abschnitt (2) von mindestens einem Loch (18) durchbohrt ist, das in einem feuchten Gebiet das Eindringen von Wasser in den Pfahl (1) erlaubt, um die Dekompression desselben zu unterstützen und ihm eine nachhaltig bessere Stabilität zu verleihen.

7. Kit eines Fundamentpfahls nach einem der Ansprüche 1 bis 6, **dadurch gekennzeichnet, dass** ein Verlängerer oder Aufsatz (19) zwischen dem Pfahl (1) und dem einstellbaren Stützelement (6) zwischengestellt ist, der von einem Endabschnitt mit Außengewinde (20) gemäß dem Durchmesser und der Steigung des Innengewindes (5) des oberen zylindrischen Abschnitts (3) des Pfahls (1) und von einem Endabschnitt mit Innengewinde (21) gemäß dem Durchmesser und der Steigung des Außengewindes (8) des einstellbaren Stützelements (6) gebildet wird.

8. Kit eines Fundamentpfahls nach Anspruch 7, **dadurch gekennzeichnet, dass** der untere Abschnitt (20) des Verlängerers oder Aufsatzes (19) ein Außengewinde hat, aber sein oberer Abschnitt (22) nicht, um einen Anschlag (23) zur Begrenzung der maximalen Verschraubung zu bilden und sich in Form eines umlaufenden Kragens (24) verlängert, der für die Zusammenarbeit mit dem Blockierring (10) bestimmt ist.

9. Kit eines Fundamentpfahls nach einem der Ansprüche 1 bis 8, **dadurch gekennzeichnet, dass** er interne Rotationsantriebsmittel aufweist, um seine Verschraubung in den Boden zu erlauben.

10. Kit eines Fundamentpfahls nach Anspruch 9, **dadurch gekennzeichnet, dass** seine internen Rotationsantriebsmittel von mindestens einem radialen Flügel (25) gebildet werden, der sich axial auf der Innenwand des Grundes seines Endkonus (2) erstreckt, wobei der Flügel (25) imstande ist, rotierend mit einem Antriebsteil, das einen Schraubendreher (26) bildet, zusammenzuarbeiten, der lösbar in den Konus (2) eingesetzt ist und mindestens eine dem Flügel (25) des Konus (2) entsprechende Rille (27) aufweist, wobei er in diese Rille (27) eingreift, wobei das Antriebsteil oder der Schraubendreher (26) in seinem oberen Abschnitt eine Gewindemuffe (28) aufweist, die zum Schrauben mit einem externen Werkzeug (30) vom Typ Bohreisen bestimmt ist, das zum rotierenden Antreiben des Schraubendrehers (26) bestimmt ist und folglich des Pfahls (1) durch einen Bediener, der außerhalb des Bodens arbeitet.

11. Kit eines Fundamentpfahls nach Anspruch 10, **dadurch gekennzeichnet, dass** das Antriebsteil oder der Schraubendreher (26) ein Drehteil ist, das sechs Rillen (27) aufweist, die gemäß gleich beabstandeter Mantellinien desselben realisiert sind und imstande, mit ebenso vielen entsprechenden inneren Flügeln (25) des Endkonus (2) des Pfahls (1) zusammenzuarbeiten.

12. Kit eines Fundamentpfahls nach einem der Ansprüche 1 bis 11, **dadurch gekennzeichnet, dass** es durch Formen eines Kunststoffmaterials wie Polypropylen hergestellt wird.

## Claims

1. A screwable foundation pad kit for lightweight outdoor constructions, of the type including a conical portion, the external wall of which includes helical threading allowing it to be screwed into the ground, such that said kit comprises a stud and a supporting element, wherein:
- said stud (1) is formed that with a first externally threaded hollow conical lower portion (2), forming a drilling area, extending with an also hollow cylindrical upper portion (3) forming a stabilization area, said upper cylindrical portion (3) being interiorly threaded (5), according to a finer pitch capable of receiving
- said adjustable supporting element (6) formed by an externally threaded (8) hollow cylindrical body (7) with a predetermined height (H) and surmounted with an attachment base (9) formed by a platform (15) of suitable dimensions, made in one piece at the upper portion of its threaded cylindrical body (8), perpendicularly to its axis, so as to be mounted by screwing in the interiorly threaded (5) upper cylindrical portion (3) of the stud (1) and to be adjusted in height therein by screwing or unscrewing, depending on the levels of the different elements present,
**characterized in that** both areas (2, 3) have a continuous external helical thread (4) with different diameters but with the same pitch,
and **in that** said kit comprises a blocking ring, said blocking ring (10) being interiorly threaded (11), according to the same diameter and the same pitch as the adjustable supporting element (6) so as to be initially engaged, before being mounted, onto said element (6), so as to be interposed upon clamping between the latter (6) and the top (12) of the stud (1), after definitive adjustment in height (H).

2. The foundation pad kit according to claim 1, **characterized in that** the end peripheral edge (12) of its cylindrical upper portion (3) forms a flange (13) forming a support for the blocking ring (10).

3. The foundation pad kit according to one of claims 1 or 2, **characterized in that** its blocking ring (10) includes radial fins (14) extending from its external periphery so as to facilitate its grasping and increase the tightening force of an operator.

4. The foundation pad kit according to claim 1, **characterized in that** the platform (15) forming the base (9) for attaching the adjustable supporting element (6) includes a side rim (16) forming an angle section.

5. The foundation pad kit according to claim 1, **characterized in that** the platform (15) forming the base (9) for attaching the adjustable supporting element (6) includes a plurality of lumens (17) made in different directions and intended for letting through screws for attaching the construction.

6. The foundation pad kit according to one of claims 1 to 5, **characterized in that** its lower conical portion (2) is pierced with at least one hole (18) allowing introduction of water into the stud (1) on wet ground, in order to promote the decompression of the latter and provide it with better stability over time.

7. The foundation pad kit according to one of claims 1 to 6, **characterized in that** an extender or riser (19) is interposed between said stud (1) and the adjustable supporting element (6), consisting of an external threaded end portion (20) according to the diameter and the internal thread pitch (5) of the upper cylindrical portion (3) of the stud (1), and of a threaded internal end portion (21), according to the diameter and the external thread pitch (8) of the adjustable supporting element (6).

8. The foundation pad kit according to claim 7, **characterized in that** said extender or riser (19) is exteriorly threaded at its lower portion (20), its upper portion (22) not being threaded in order to form a maximum end-of-screwing abutment (23), and extends with a peripheral flange (24) intended to cooperate with the blocking ring (10).

9. The foundation pad kit according to one of claims 1 to 8, **characterized in that** it includes internal rotary driving means for allowing it to be screwed into the ground.

10. The foundation pad kit according to claim 9, **characterized in that** its rotary driving means are formed with at least one radial fin (25), extending axially on the internal wall of the bottom of its end cone (2), said fin (25) being able to cooperate in rotation with a driving part forming a screwdriver (26), removably added to the inside of the cone (2) and including at least one groove (27) corresponding to the fin (25) of the cone (2), into which groove (27) it engages, said driving part or screwdriver (26) including at its upper portion a threaded sleeve (28) intended for the screwing with an external tool (30), of the auger type, intended for driving the screwdriver (26) into rotation, and consequently the stud (1) for an operator acting off the ground.

11. The foundation pad kit according to claim 10, **characterized in that** the driving part or screwdriver (26) is an axisymmetrical part, including six grooves (27) made along equidistant generatrices of the latter and able to cooperate with as many corresponding internal fins (25) of the end cone (2) of the stud (1).

12. The foundation pad kit according to one of claims 1 to 11, **characterized in that** it is obtained by molding a plastic material, such as polypropylene.
